# EUROPÄISCHE PATENTSCHRIFT

(11) **EP 1 446 348 B1**
(45) Veröffentlichungstag und Bekanntmachung des Hinweises auf die Patenterteilung: **19.10.2005**
(21) Anmeldenummer: 02774244.4
(22) Anmeldetag: 20.11.2002
(51) Int. Cl.: B66B 7/06

(54) **AUFZUG MIT RIEMENARTIGEM ÜBERTRAGUNGSMITTEL, INSBESONDERE MIT KEILRIPPEN-RIEMEN, ALS TRAGMITTEL UND/ODER TREIBMITTEL**
ELEVATOR WITH A BELT-LIKE TRANSMISSION MEANS, ESPECIALLY WITH A V-RIBBED BELT, SERVING AS SUPPORTING AND/OR DRIVE MEANS
ASCENSEUR POURVU D'UN MOYEN DE TRANSMISSION DU TYPE COURROIE, EN PARTICULIER D'UNE COURROIE TRAPEZOIDALE A NERVURES, SERVANT DE MOYEN DE SUPPORT ET/OU DE MOYEN D'ENTRAINEMENT

(30) Priorität: 23.11.2001 EP 01811132
(43) Veröffentlichungstag der Anmeldung: 18.08.2004
(62) Teilanmeldung aus: 05006057.3
(73) Patentinhaber: INVENTIO AG, CH-6052 Hergiswil (CH)
(72) Erfinder: ACH, Ernst, Friedrich, CH-6030 Ebikon (CH)
(86) Internationale Anmeldenummer: PCT/CH2002/000624
(87) Internationale Veröffentlichungsnummer: WO 2003/043922

(56) Entgegenhaltungen:
- WO-A-00/37738
- WO-A-98/29326
- WO-A-98/29327
- US-A- 2 728 239
- US-A- 3 838 605
- DATABASE WPI Section Ch, Week 199621 Derwent Publications Ltd., London, GB; Class A26, AN 1996-209379 XP002196804 & WO 96 10661 A (DOW CHEM CO), 11. April 1996 (1996-04-11)

## Beschreibung

Gegenstand der Erfindung sind ein Aufzugssystem sowie riemenartige Übertragungsmittel wie in den Patentansprüchen definiert

Aufzugssysteme dieser Art weisen üblicherweise eine Aufzugkabine auf, die in einem Aufzugschacht oder frei entlang einer Führungseinrichtung bewegbar ist. Zum Erzeugen der Bewegung weist das Aufzugssystem einen Antrieb auf, der über Übertragungsmittel mit der Aufzugkabine und einem Ausgleichsgewicht (auch Gegengewicht genannt) zusammenwirkt.

Man unterscheidet Aufzugssysteme, bei denen Stahlseile runden Querschnitts als Übertragungsmittel eingesetzt werden und neuere Aufzugssysteme, die flache Riemen als Übertragungsungsmittel aufweisen.

Ein Beispiel eines Aufzugssystems mit flachem Übertragungsmittel ist aus der PCT-Patentanmeldung WO 99/43602 bekannt. Die Aufzugkabine gemäss dieser Patentanmeldung wird durch einen Antrieb bewegt, der an dem Ausgleichsgewicht sitzt und sich solidarisch mit dem Gewicht bewegt.

Das beschriebene System hat den Nachteil, dass der als Übertragungsmittel verwendete Riemen nicht das mit bestimmten anderen riemenartigen Übertragungsmitteln erreichbare optimale Traktionsverhalten aufweist, und dass die Energiezufuhr zum Antriebsmotor wie auch die Übertragung von Signalen von zugehörigen Steuer- und Regelungseinrichtungen über lange, flexible Kabel erfolgen muss.

Ein weiteres Aufzugssystem mit zahnriemenartigem Übertragungsmittel ist aus der PCT-Patentanmeldung WO 99/43592 bekannt. Bei der beschriebenen und beanspruchten Anordnung ist der Antrieb im Gegengewicht integriert, und ein im Aufzugschacht fixiertes zahnriemenartiges Übertragungsmittel dient zum Übertragen der Antriebskraft zwischen Gegengewicht und Aufzugsschacht. Da die Aufzugkabine und das Ausgleichgewicht an einem vom genannten zahnriemenartigen Übertragungsmittel getrennten eigentlichen Tragmittel hängen, übertragen Antrieb und Übertragungsmittel nur die Differenzkraft zwischen dem Gegengewicht dem Gewicht der Aufzugkabine.

Dieses System weist dieselben Nachteile auf, wie das vorstehend beschriebene und hat den zusätzlichen Nachteil, dass für die Antriebsfunktion ein Zahnriemen und für die Tragfunktion ein anderes Mittel zum Einsatz kommen. Im Vergleich mit einem System, bei dem Antriebs- und Tragfunktion über dasselbe Mittel erfolgt, ist bei diesem System auch eine grössere Anzahl von Rollen oder Pulleys erforderlich.

Ein andersartiges Aufzugssystem mit zahnriemenartigem Übertragungsmittel ist aus dem US-Patent 5,191,920 bekannt. In dem gezeigten Aufzugsystem steht das zahnriemenartige Übertragungsmittel im Aufzugschacht still. Die Antriebseinheit befindet sich an der Aufzugkabine bzw. an dem sogenannten Lastaufnahmemittel.

Dieses System weist daher dieselben Nachteile auf, wie das in WO 99/43602 beschriebene. Ein zusätzlicher Nachteil ist hier, dass durch den Aufzugsantrieb das Gewicht des Lastaufnahmemittels und somit die erforderliche Antriebsleistung erhöht wird.

Die in den genannten Dokumenten offenbarten Riemen weisen gewisse Nachteile auf. Flachriemen haben in Aufzugseinrichtungen mit im Verhältnis zur Nutzlast leichten Aufzugkabinen eine ungenügende Traktionsfähigkeit. Bei Zahnriemen besteht das Problem, dass diese nicht auf dem Antriebspulley rutschen, wenn die Aufzugkabine oder das Gegengewicht infolge einer Steuerungspanne auf ihren Endlagenpuffern aufliegen. Ausserdem ist die Zentrierung des Riemens auf den Riemenpulleys nicht problemlos zu realisieren. Es müssen gegebenenfalls spezielle Massnahmen an den Pulleys getroffen werden, um zu verhindern, dass der Riemen aus der zentralen Lage heraus läuft.

Die **Aufgabe** der Erfindung wird somit darin gesehen, ein verbessertes Aufzugssystem der eingangs genannten Art zu schaffen, welches Nachteile der bekannten Systeme reduziert oder vermeidet.

Die **Lösung** dieser Aufgabe ist in den Patentansprüchen definiert.

Das erfindungsgemässe Aufzugssystem weist eine Aufzugkabine, einen Antrieb, riemenartige Übertragungsmittel, vorzugsweise einen Keilrippen-Riemen, und ein Gegengewicht auf. Der Antrieb ist stationär und die Übertragungsmittel wirken mit dem Antrieb zusammen, um die Aufzugkabine durch Übertragung einer Kraft zu bewegen.

Im Folgenden wird die Erfindung anhand von Ausführungsbeispielen und mit Bezug auf die Zeichnung beschrieben. Es zeigen:
- **Fig. 1A**: ein erstes Aufzugssystem gemäss Erfindung, in stark vereinfachter und schematisierter Schnittdarstellung, mit einem Keilrippen-Riemen als Übertragungsmittel.
- **Fig. 1B**: das erste Aufzugssystem, in stark vereinfachter und schematisierter Draufsicht, mit einem Keilrippen-Riemen als Übertragungsmittel.
- **Fig. 2**: ein zweites Aufzugssystem, in stark vereinfachter und schematisierter Draufsicht, mit einem Keilrippen-Riemen als Übertragungsmittel.
- **Fig. 3**: ein drittes Aufzugssystem, in stark vereinfachter und schematisierter Draufsicht, mit einem Keilrippen-Riemen als Übertragungsmittel.
- **Fig. 4**: ein viertes Aufzugssystem, in stark vereinfachter und schematisierter Draufsicht, mit zwei Keilrippen-Riemen als Übertragungsmittel.
- **Fig. 5A**: ein fünftes Aufzugssystem gemäss Erfindung, in stark vereinfachter und schematisierter Schnittdarstellung, mit einem Keilrippen-Riemen als Übertragungsmittel.
- **Fig. 5B**: das fünfte Aufzugssystem, in stark vereinfachter und schematisierter Draufsicht, mit einem Keilrippen-Riemen als Übertragungsmittel.
- **Fig. 5C**: einen Motor, in stark vereinfachter und schematisierter Darstellung, der als Antrieb für das fünfte Aufzugssystem geeignet ist.
- **Fig. 6A**: ein sechstes Aufzugssystem gemäss Erfindung, in stark vereinfachter und schematisierter Draufsicht, mit zwei Keilrippen-Riemen als Übertragungsmittel.
- **Fig. 6B**: das sechste Aufzugssystem, in stark vereinfachter und schematisierter Schnittdarstellung, mit zwei Keilrippen-Riemen als Übertragungsmittel.
- **Fig. 6C**: einen ersten Motor, in stark vereinfachter und schematisierter Darstellung, der als Antrieb für das sechste Aufzugssystem geeignet ist.
- **Fig. 6D**: einen zweiten Motor, in stark vereinfachter und schematisierter Darstellung, der als Antrieb für das sechste Aufzugssystem geeignet ist.
- **Fig. 7A**: ein siebtes Aufzugssystem gemäss Erfindung, in stark vereinfachter und schematisierter Draufsicht, mit zwei Keilrippen-Riemen als Übertragungsmittel.
- **Fig. 7B**: das siebte Aufzugssystem, in stark vereinfachter und schematisierter Schnittdarstellung, mit zwei Keilrippen-Riemen als Übertragungsmittel.
- **Fig. 8**: ein achtes Aufzugssystem gemäss Erfindung, in stark vereinfachter und schematisierter Schnittdarstellung, mit einem Keilrippen-Riemen als Treibmittel und einem getrennten Tragmittel.
- **Fig. 9**: ein neuntes Aufzugssystem gemäss Erfindung, in stark vereinfachter und schematisierter Schnittdarstellung, mit einem Keilrippen-Riemen als Treibmittel und einem getrennten Tragmittel.
- **Fig. 10A**: ein zehntes Aufzugssystem gemäss Erfindung, in stark vereinfachter und schematisierter Schnittdarstellung, mit zwei Keilrippen-Riemen als Übertragungsmittel.
- **Fig. 10B**: das zehnte Aufzugssystem, in stark vereinfachter und schematisierter Draufsicht, mit zwei Keilrippen-Riemen als Übertragungsmittel.
- **Fig. 11**: ein elftes Aufzugssystem, in stark vereinfachter und schematisierter Draufsicht.
- **Fig. 12**: einen weiteren Motor, in stark vereinfachter und schematisierter Darstellung, der als Antrieb für verschiedene Aufzugssystem gemäss Erfindung geeignet ist.
- **Fig. 13**: ein erfindungsgemässes Übertragungsmittel in Form eines Keilrippen-Riemens.
- **Fig. 14**: einen weiteren Keilrippen-Riemen, gemäss Erfindung.
- **Fig. 15**: einen weiteren Keilrippen-Riemen, gemäss Erfindung.
- **Fig. 16**: einen weiteren erfindungsgemässen KeilrippenRiemen mit Zugschicht.
- **Fig. 17**: ein erfindungsgemässes Übertragungsmittel in Form eines Flachriemens.
- **Fig. 18**: ein Riemenpulley mit Bordscheiben.

### Detaillierte Beschreibung

In den folgenden Ausführungsformen kommen vorzugsweise sogenannte Keilrippen-Riemen - auch Keilrippenriemen genannt - zum Einsatz. Ein solcher Keilrippen-Riemen kann vorteilhafterweise als reibschlüssiges (haftschlüssiges) Trag- und/oder Antriebselement (Übertragungsmittel) für eine Aufzugkabine mit Gegengewicht eingesetzt werden. Der Keilrippen-Riemen ermöglicht, bei ähnlichen Laufeigenschaften wie ein Flachriemen, durch seine Form ein höheres Seilkraftverhältnis. Im Falle eines durch ein Riemenpulley angetriebenen Riemens bedeutet ein hohes Seilkraftverhältnis, dass die Zugkraft im auf das Riemenpulley auflaufenden (gezogenen) Trum des Riemens wesentlich höher sein kann, als im gleichzeitig vom Riemenpulley ablaufenden Trum. Bei der Anwendung eines Keilrippen-Riemen als Übertragungsmittel für eine Aufzugkabine mit Gegengewicht wirkt sich dieser Vorteil darin aus, dass auch eine sehr leichtgebaute Aufzugkabine mit einem viel schwereren Gegengewicht zusammenwirken kann, ohne dass das Übertragungsmittel auf dem Antriebspulley rutscht.

Wie in den **Fig. 13 bis 15** gezeigt, weist der Keilrippen-Riemen 13 mehrere in Längsrichtung parallel angeordnete keilförmige Rillen 5 und Keilrippen 6 auf. Diese keilförmigen Rillen 5 und Keilrippen 6 ermöglichen durch ihre Keilwirkung ein Seilkraftverhältnis von mehr als 2 bei einem Umschlingungswinkel von 180 Grad.

Es ist ein weiterer Vorteil des Keilrippen-Riemens 13, dass er sich auf den ihn antreibenden oder führenden Pulleys selbst zentriert. Vorzugsweise wird der Keilrippen-Riemen 13 auf der Rückseite (d.h. auf der Seite, die keine keilförmigen Rillen 5 bzw. Keilrippen 6 aufweist) mit einer Führungsrippe 2 versehen, wie in **Fig. 15** gezeigt. Diese Führungsrippe 2 hat die Aufgabe, bei einer Gegenbiegung des Keilrippen-Riemens, d. h. , wenn dieser ein Pulley mit gegen das Pulley gerichteter Riemen-Rückseite umläuft, den Keilrippen-Riemen in einer in der Lauffläche des Pulleys vorhandenen Führungsrille zu führen.

Für die erfindungsgemässe Anwendung ist es von Vorteil, wenn die keilförmigen Rillen 5 der Keilrippen-Riemen 13 einen Rillenwinkel b von 80 Grad bis 100 Grad aufweisen. Vorzugsweise beträgt der Rillenwinkel b ca. 90 Grad. Dieser Rillenwinkel b ist wesentlich grösser als bei herkömmlichen Keilrippen-Riemen. Durch den grösseren Rillenwinkel b erreicht man eine Reduktion des Laufgeräusches. Die selbstzentrierende Eigenschaft wie auch ein (vorstehend definiertes) erhöhtes Seilkraftverhältnis bleiben aber erhalten.

In einer weiteren Ausführungsform ist der Keilrippen-Riemen 13 auf der Rückseite, wie in **Fig. 13** gezeigt, mit einer Schicht 4 versehen, die vorzugsweise gute Gleiteigenschaften hat. Diese Schicht 4 kann zum Beispiel eine Gewebeschicht sein. Bei mehrfach umgehängten Aufzugssystemen erleichtert dies die Montage.

Ein weiterer Keilrippen-Riemen 13 ist in **Fig. 14** gezeigt. Dieser Keilrippen-Riemen hat sowohl keilförmige Rillen 5 und Rippen 6, die in Längsrichtung angelegt sind, als auch Querrillen 3. Diese Querrillen 3 verbessern die Biege-Flexibilität des Keilrippen-Riemens, so dass dieser mit Riemenpulleys mit reduziertem Durchmesser zusammenwirken kann.

In den Fig. 13, 14 und 15 ist auch zu erkennen, dass das Übertragungsmittel (Keilrippen-Riemen 13) in dessen Längsrichtung orientierte Zugträger 1 enthält, die aus metallischen Litzen (z.B. Stahllitzen) oder nicht-metallischen Litzen (z.B. aus Chemiefasern) bestehen. Solche Zugträger 1 verleihen den erfindungsgemässen Übertragungsmitteln die erforderliche Zugfestigkeit und/oder Längssteifigkeit.
Eine bevorzugte Ausführungsform der Übertragungsmittel enthält Zugträger 1 aus Zylonfasern. Zylon ist ein Handelsname der Firma Toyobo Co. Ltd., Japan, und betrifft Chemiefasern aus Poly(p-phenylene-2,6-benzobisoxazole) (PBO). Diese Fasern übertreffen in den für die erfindungsgemässe Anwendung entscheidenden Eigenschaften diejenigen von Stahllitzen und von anderen bekannten Fasern. Die Längsdehnung und das Metergewicht des Übertragungsmittels können durch die Verwendung von Zylon-Fasern reduziert werden, wobei die Bruchkraft gleichzeitig höher ausfällt.

Idealerweise sollten die Zugträger 1 so im Keilrippen-Riemen eingebettet sein, dass sich benachbarte Fasern oder Litzen nicht berühren. Als ideal hat sich ein Füllungsgrad, d. h. ein Verhältnis zwischen dem Gesamtquerschnitt aller Zugträger und dem Querschnitt des Riemens, von mindestens 20% erwiesen.

**Fig.** 16 zeigt eine als Übertragungsmittel für Aufzugssysteme ebenfalls geeignete Ausführungsform des Keilrippen-Riemens 13. Anstelle der im Zusammenhang mit Fig. 13-15 erwähnten Zugträger aus metallischen oder nichtmetallischen Litzen, bildet hier eine flächige Zugschicht 51 den Kern des Keilrippen-Riemens 13, wobei diese Zugschicht 51 sich im Wesentlichen über die gesamte Riemenlänge und die gesamte Riemenbreite erstreckt. Die Zugschicht 51 kann aus einer unverstärkten Materialschicht, beispielsweise aus einer Polyamidfolie, bestehen, oder aus einer mit Chemiefasern verstärkten Folie gebildet sein. Eine solche verstärkte Folie könnte beispielsweise die vorstehend genannten Zylon-Fasern, eingebettet in eine geeignete Kunststoff-Matrix, enthalten.
Die Zugschicht 51 verleiht dem Flachriemen die erforderliche Zug- und Kriechfestigkeit, ist aber auch genügend flexibel, um eine ausreichend hohe Zahl von Biegevorgängen beim Umlenken um ein Riemenpulley ertragen zu können.
Die Keilrippen-Schicht 53 kann beispielsweise aus Polyurethan oder aus einem NBR-Elastomer (Nitrile Butadiene Rubber) bestehen und ist ganz- oder teilflächig, direkt oder über eine Zwischenschicht mit der Zugschicht 51 verbunden. Die Rückseite des Keilrippen-Riemens weist eine wie die Keilrippen-Schicht mit der Zugschicht 51 verbundene Deckschicht 54 auf, die vorteilhafterweise als Gleitbelag ausgeführt ist. Zwischen den genannten Haupt-Schichten können Zwischenschichten (hier nicht dargestellt) vorhanden sein, die die erforderliche Haftung zwischen den genannten Schichten vermitteln und/oder die Flexibilität des Übertragungsmittels erhöhen. Dieser mit einer ganzflächigen Zugschicht versehene Keilrippen-Riemen kann auch eine wie bereits im Zusammenhang mit Fig. 15 beschriebene Führungsrippe aufweisen.

**In Fig 17** ist ein weiteres in Aufzugssystemen anwendbares Übertragungsmittel dargestellt, das sich zur Lösung der erfindungsgemässen Aufgabe eignet. Es handelt sich dabei um einen aus mehreren Schichten unterschiedlicher Materialien aufgebauten Flachriemen 50. Der Flachriemen enthält im Kern wenigstens eine flächige Zugschicht 51, die beispielsweise aus einer unverstärkten Polyamidfolie besteht, oder aus einer Kunststoff-Folie, die mit in die Kunststoffmatrix eingebetteten Chemiefasern verstärkt ist. Diese Zugschicht 51 verleiht dem Flachriemen die erforderliche Zug- und Kriechfestigkeit, ist aber auch genügend flexibel, um eine ausreichend hohe Zahl von Biegevorgängen beim Umlenken um ein Riemenpulley ertragen zu können. Der Flachriemen 50 weist ausserdem eine äussere, vorderseitige Reibschicht 55, beispielsweise aus einem NBR-Elastomer (Nitrile Butadiene Rubber) auf, sowie eine äussere, rückseitige Deckschicht 54, die, je nach Aufzugssystem, als Reib- oder Gleitbelag ausgeführt ist. Zwischen den genannten Haupt-Schichten können Zwischenschichten 56 vorhanden sein, die die erforderliche Haftung zwischen den genannten Schichten vermitteln und/oder die Flexibilität des Flachriemens erhöhen. Zwecks Optimierung des vorerwähnten Seilkraftverhältnisses sind Reibschichten mit Reibwerten von 0,5 bis 0,7 gegenüber Stahlpulleys verfügbar, die zudem sehr abriebbeständig sind. Die seitliche Führung des Flachriemens 50 wird üblicherweise, wie in Fig. 18 dargestellt, durch an den Pulleys 16 angebrachte Bordscheiben 57 gewährleistet, eventuell in Kombination mit einer Bombierung der Pulley-Laufflächen.

Eine erste Ausführungsform eines erfindungsgemässen Aufzugssystems 10 ist in **Fig. 1A und 1B** dargestellt. **Fig. 1A** zeigt einen Schnitt durch das Kopfende des Aufzugschachtes 11. Die Aufzugkabine 12 wie auch ein Gegengewicht 15 werden über ein Keilrippen-Riemen-Übertragungsmittel 13 innerhalb des Schachtes 11 bewegt. Zu diesem Zweck ist ein stationärer Antrieb 14 vorgesehen, der über ein Antriebspulley 16.1 auf das Keilrippen-Riemen-Übertragungsmittel 13 einwirkt. Der Antrieb 14 ist auf einer Konsole 9 montiert, die auf oder an einer oder mehreren Führungsschienen 18 des Aufzugssystems abgestützt ist. In einer anderen Ausführungsform kann die Konsole 9 in oder an der Schachtwand abgestützt sein. Das Keilrippen-Riemen-Übertragungsmittel 13 ist an seinem einen Ende im Bereich der Konsole 9 fixiert, führt von diesem Fixpunkt aus abwärts zu einem Aufhängungspulley 16.2 eines Gegengewichts 15, umschlingt dieses Aufhängungspulley 16.2, führt aufwärts zum Antriebspulley 16.1, umschlingt dieses, führt abwärts zu einem unterhalb der Aufzugkabine 12 an dieser angebrachten ersten Umlenkpulley 16.3, von dort aus horizontal unter der Aufzugkabine 12 hindurch zu einem zweiten unterhalb der Aufzugkabine 12 an dieser angebrachten Umlenkpulley 16.3 und anschliessend wieder aufwärts zu einem zweiten, als Supportstruktur 8 bezeichneten Fixpunkt. Je nach Drehrichtung des Antriebes 14 wird die Kabine 12 über das Keilrippen-Riemen-Übertragungsmittel 13 auf- oder abwärts bewegt.
Die durch die beiden Kabinenführungsschienen 18 gebildete Führungsebene 20 ist, wie in **Fig. 1B** gezeigt, gegenüber dem unter der Aufzugkabine 12 hindurchführenden Strang des Keilrippen-Riemen-Übertragungsmittel 13, d. h. gegenüber der Querachse der Aufzugkabine 12, um einem Winkel a von 15 bis 20 Grad verdreht angeordnet. Dadurch können die Kabinenführungsschienen ausserhalb des vom Keilrippen-Riemen-Übertragungsmittel 13 und den Riemenpulleys beanspruchten Raums platziert werden, wodurch erreicht wird, dass einerseits die Achse des unter der Aufzugkabine 12 hindurchführenden Strangs des Keilrippen-Riemen-Übertragungsmittel 13 unterhalb des Kabinenschwerpunkts S angeordnet werden kann, wenn dieser in der durch die Kabinenführungsschienen 18 gebildete Führungsebene 20 liegt. Ausserdem wird damit die beanspruchte Schachtbreite minimiert.

Mit der Anordnung des unter der Aufzugkabine 12 hindurchführenden Strangs des Keilrippen-Riemen-Übertragungsmittels 13 unterhalb des Kabinenschwerpunkts S werden die zwischen Aufzugkabine 12 und Kabinenführungsschienen 18 auftretenden Führungskräfte im Normalbetrieb so gering wie möglich gehalten, und dadurch, dass der Schwerpunkt S in der Führungsebene 20 liegt, werden die Führungskräfte minimiert, wenn Fangbremsen an den Kabinenführungsschienen 18 angreifen.

Bei der dargestellten Anordnung des Keilrippen-Riemen-Übertragungsmittels 13, des Aufhängungspulleys 16.2 und der unterhalb der Aufzugkabine 12 angebrachten Umlenkpulleys 16.3 ergibt sich ein Verhältnis von Keilrippen-Riemen-Geschwindigkeit zu Kabinen- und Gegengewichtsgeschwindigkeit von 2:1 (2:1-Umhängung). Dadurch wird gegenüber einer 1:1-Umhängung das vom Antrieb 14 aufzubringende Drehmoment auf die Hälfte reduziert.

Da der bei Keilrippen-Riemen erforderliche Mindestradius an Antriebs- und Umlenkpulleys wesentlich geringer ist als bei den im Aufzugbau bisher üblichen Stahldraht-Tragseilen, ergeben sich mehrere Vorteile. Dank entsprechend reduziertem Durchmesser des Antriebspulleys 16.1, reduzieren sich das am
Antrieb 14 erforderliche Drehmoment und somit die Abmessungen des Antriebs. Dadurch, und dank den ebenfalls in ihren Durchmessern reduzierten Umlenkpulleys 16.2 und 16.3, ist die in Fig. 1 und 2 dargestellte Art der Ausführung und Anordnung des Aufzugs relativ kompakt und kann wie gezeigt im Schacht 11 untergebracht werden. Die geringe Grösse der an der Kabine 12 angebrachten Umlenkpulleys 16.3 erlaubt, den üblicherweise als Unterflasche 17 bezeichneten Unterbau unterhalb der Aufzugkabine 12, in welchem diese Umlenkpulleys 16.3 eingebaut sind, mit geringen Abmessungen auszuführen. Vorzugsweise kann diese Unterflasche 17 mit den Umlenkpulleys 16.3 sogar in den Kabinenboden integriert werden.

Ein Querschnitt durch eine ähnliche Ausführungsform ist in **Fig. 2** gezeigt. Die Aufzugkabine 12 wird über ein Keilrippen-Riemen-Übertragungsmittel 13 innerhalb des Schachtes 11 bewegt. Zu diesem Zweck ist ein stationärer Antrieb 14 vorgesehen, der das Keilrippen-Riemen-Übertragungsmittel 13 antreibt. Es sind mehrere Pulleys vorgesehen, um das Keilrippen-Riemen-Übertragungsmittel 13 entsprechend zu führen. Im gezeigten Ausführungsbeispiel ist der Antrieb 14 stationär über der oberen Endlage des Gegengewichtes 15 angebracht. Der Antrieb 14 ist auf einer Konsole 9 montiert, die auf oder an einer oder mehreren Führungsschienen 18 des Aufzugssystems 10 abgestützt ist. In dem gezeigten Beispiel liegt die Unterflasche 17 rechtwinklig zu den Seitenwänden des Aufzugschachtes 11 in der Zeichnungsebene. Durch die Anordnung des Keilrippen-Riemen-Übertragungsmittels 13 unterhalb des Kabinenschwerpunkts S, treten an den Kabinenführungsschienen 18 nur geringe Führungskräfte auf. Im übrigen gleicht diese zweite Ausführungsform im wesentlichen der ersten Ausführungsform. Die Kabinenführungsschienen 18 sind exzentrisch angeordnet, d.h. die Führungsebene 20 befindet sich zwischen der Kabinentüre 7 und dem Schwerpunkt S der Aufzugkabine 12, der im gezeigten Fall auf der Mittelachse des Keilrippen-Riemen-Übertragungsmittels 13 liegt. In der gezeigten Ausführung ist das Gegengewicht 15 mit dem Umlenkpulley 16.2 und die Kabine 12 mit den Umlenkpulleys 16.3 2:1 aufgehängt (2:1 - Umhängung).

**Fig. 3** zeigt einen Querschnitt durch eine weitere Ausführungsform eines Aufzugssystems 10. Der Antrieb 14 ist auf den Gegengewichtschienen 19 und auf einer der Kabinenschienen 18 abgestützt. Auf der gegenüberliegenden Seite ist der Fixpunkt des Keilrippen-Riemen-Übertragungsmittel 13 auf der zweiten Kabinenschiene 18 abgestützt. Auch in dieser Ausführungsform sind Kabine 12 und Gegengewicht 15 2:1 aufgehängt. Der diagonale Verlauf des Keilrippen-Riemen-Übertragungsmittels 13 ermöglicht eine in Bezug auf den Kabinenschwerpunkt S zentrisch geführte und zentrisch aufgehängte Kabine 12 mit den im Zusammenhang mit **Fig 2** beschriebenen Vorteilen.

Bei einer weiteren Ausführungsform, die in **Fig. 4** gezeigt ist, ist der Antrieb 14 auf den beiden Gegengewichtschienen 19 und auf einer Aufzugschiene 18 abgestützt. Auf der gegenüberliegenden Seite ist der Fixpunkt für die hier zu fixierenden Enden des Keilrippen-Riemen-Übertragungsmittels 13 auf der zweiten Kabinenschiene 18 abgestützt. Der Antrieb 14 steht mit zwei Antriebspulleys 16.1 in Verbindung. Es sind zwei Stränge von Keilrippen-Riemen-Übertragungsmitteln 13.1 und 13.2 vorgesehen, die zueinander parallel verlaufen. Auch in dieser Ausführungsform sind Kabine 12 und Gegengewicht 15 2:1 aufgehängt. Die Aufteilung des Keilrippen-Riemen-Übertragungsmittels in zwei parallele Stränge 13.1 und 13.2 ermöglicht eine zentrische Führung und eine in Bezug auf den Kabinenschwerpunkt S zentrische Aufhängung der Aufzugkabine 12 mit den im Zusammenhang mit **Fig 2** beschriebenen Vorteilen.

Eine andersartige Anordnung 10 ist in den **Fig. 5A und 5B** gezeigt. Der Antrieb 14 ist ausserhalb der Kabinenprojektion über der oberen Endlage des Gegengewichtes 15 angeordnet. Der Antrieb kann, wie auch schon bei den vorhergehenden Ausführungsbeispielen, einen Synchron- oder einen Asynchronmotor enthalten. Vorzugsweise wird der Antrieb 14 auf einem Träger platziert, der auf oder an den Führungsschienen 18 der Kabine 12 und den Führungen 19 zum Gegengewicht 15 ruht. In dieser Ausführungsform sind Kabine 12 und Gegengewicht 15 1:1 aufgehängt. Das Keilrippen-Riemen-Übertragungsmittel 13 ist je zur Hälfte links und rechts der Aufzugkabine 12 angeordnet. Die erste Hälfte 13.1 des Keilrippen-Riemen-Übertragungsmittels 13 führt vom Gegengewicht 15 über das Antriebspulley 16.2 zu einem an der Aufzugkabine 12 in der Nähe des Bodens vorhandenen Fixpunkt. Die zweite Hälfte 13.2 des Keilrippen-Riemen-Übertragungsmittels 13 führt vom Gegengewicht 15 über das Antriebspulley 16.1 entlang der Schachtdecke 21 über die Kabine 12. Dort wird sie von einem Umlenkpulley 16.4 umgelenkt und zu einem zweiten an der Aufzugkabine 12 in der Nähe des Bodens vorhandenen Fixpunkt geführt. Die beiden Führungsschienen 18 werden am oberen Ende vorzugsweise miteinander verbunden (z.B. über einen Querträger 24), um die horizontal gerichtete Riemenkraft aufzufangen. Das Keilrippen-Riemen-Übertragungsmittel 13 und die Führungsebene 20 der Aufzugkabine 12 sind symmetrisch zur Achse mit dem Kabinenschwerpunkt S angeordnet. Ihr Abstand zu dieser Achse ist klein, um die Führungskräfte, einerseits im Normalbetrieb, andererseits beim Eingreifen einer Fangvorrichtung, gering zu halten.

In **Fig. 5C** sind Details eines Antriebs 14 gezeigt, der Bestandteil eines maschinenraumlosen Aufzugssystem gemäss den **Fig. 5A und 5B** ist. Der Antrieb 14 umfasst einen Motor 40, der durch eine Welle 45 mit dem Antriebspulley 16.1 verbunden ist. Der gezeigte Antrieb 14 ist sehr kompakt. Die Keilrippen-Riemen 13 können das Antriebspulley 16.1 mit 180 Grad oder mit nur 90 Grad umschlingen, je nachdem in welche Richtung der Keilrippen-Riemen vom Antriebspulley 16.1 weggeführt werden soll.

Eine weitere Ausführungsform ist in den **Fig. 6A** und **6B** gezeigt. Der Antrieb 14 ist oberhalb der Aufzug-Schachttüre 7 zwischen der Schachtinnenwand 21 und der Schachtaussenwand 22 angeordnet. Dies ist ohne weiteres möglich, da der Durchmesser des Antriebs 14 kleiner ist als die Schachtwanddicke D. Der Antrieb 14 kann wie bei den anderen Ausführungsformen als Synchron- oder Asynchronmotor ausgelegt sein. Vorteilhafterweise wird als Antrieb ein Kleinmassensystem, d. h. ein Antrieb mit geringem Massenträgheitsmoment, eingesetzt. Der Antrieb 14 ist an den beiden Enden je mit einem Antriebspulley 16.1 versehen. Sowohl die Antriebspulleys 16.1 als auch der Antrieb 14 können auf einem gemeinsamen Support 43 befestigt sein. Das System 10 ist mit zwei Gegengewichten 15 ausgestattet, die je auf einer Seite der Aufzugkabine 12 angeordnet sind. Die Keilrippen-Riemen-Übertragungsmittel 13 sind symmetrisch auf der linken und rechten Seite der Aufzugkabine 12 angeordnet. Erste Trums der Keilrippen-Riemen-Übertragungsmittel 13 führen von den Antriebspulleys 16.1 aus zu ersten auf gleicher Höhe fest montierten Umlenkpulleys 16.5, von diesen aus abwärts zu beidseitig an der Aufzugkabine 12 angebrachten Umlenkpulleys 16.6, umschlingen diese und führen aufwärts zu Fixpunkten 25.1. Zweite Trums der Keilrippen-Riemen-Übertragungsmittel 13 führen von den Antriebspulleys 16.1 aus zu zweiten auf gleicher Höhe fest montierten Umlenkpulleys 16.7, von diesen aus abwärts zu an den Gegengewichten 15 angebrachten Umlenkpulleys 16.8, umschlingen diese und führen aufwärts zu Fixpunkten 25.2. Oberhalb des vom Gegengewicht 15 in seiner obersten Lage beanspruchten Raums sind beidseits der Aufzugkabine 12 je ein Träger 44 auf den Gegengewichtsführungsschienen 19 und der Kabinenführungsschienen 18 montiert, welche Träger 44 die Umlenkpulleys 16.5 und 16.7, sowie die Fixpunkte 25.1 und 25.2 tragen. Die Träger 44 können mit dem Support 43 des Antriebs 14 eine u-förmige Tragstruktur bilden. Horizontal und vertikal wirkende Kräfte werden somit nicht auf die Schachtstruktur übertragen. Die Kabinenführungsschienen 18 und die an der Aufzugkabine 12 befestigten Umlenkpulleys 16.6 sind in Richtung der Kabinentiefe so nahe wie möglich beim Kabinenschwerpunkt S angeordnet, damit die Führungskräfte im Normalbetrieb wie auch beim Fangen gering bleiben.

In **Fig. 6C** sind Details eines ersten Antriebs 14 gezeigt, der Bestandteil eines maschinenraumlosen Aufzugssystem gemäss den **Fig**. **6A und 6B** ist. Der Antrieb 14 umfasst einen Motor 40 und einer oder zwei Bremsen 41. Die beiden Antriebspulleys 16.1 werden durch Trägerelemente 44 mit dem Support 43 verbunden. Isolierte Drehmomentstützen 42 dienen der Befestigung des Motors 40 an dem Support 43. Die Welle 45 ist durchgehend ausgeführt. Der gezeigte Antrieb hat geringe rotierende Massen und ist auf Grund seiner geringen Baugrösse zum Einbau in die Schachtwand geeignet.

In **Fig. 6D** sind Details eines zweiten Antriebs 14 gezeigt, der Bestandteil eines maschinenraumlosen Aufzugssystem gemäss den **Fig. 6A und 6B** ist. Der gezeigte Antrieb 14 hat eine geteilte Welle 46, die mit zwei Kupplungselementen 47 versehen ist. Ansonsten entspricht dieser Antrieb dem in Fig. 6C gezeigten Antrieb. Die Wartung des Antriebs 14 kann vom Schachtinneren aus erfolgen.

Eine Weiterbildung der Ausführungsform gemäss den Fig. 6A und 6B ist in den **Fig. 7A und 7B** gezeigt. Die Ausführungsform unterscheidet sich dadurch, dass zwei separate Antriebe 14.1 und 14.2 vorgesehen sind. Die Kabine 12 und die Gegengewichte 15 sind 2:1 aufgehängt. Die Seitenansicht in **Figur 7B** zeigt die stets gleichsinnige Biegung der Keilrippen-Riemen-Übertragungsmittel 13, was deren vorzeitiger Abnützung entgegenwirkt.

Bei den bisher beschriebenen Ausführungsformen ist die Funktion den Antreibens und die Funktion des Tragens jeweils kombiniert. Aus diesem Grunde wurde auch der Begriff Übertragungsmittel zur Umschreibung der Funktion des Keilrippen-Riemens verwendet.

In den folgenden Ausführungsformen wird die Funktion des Tragens und die Funktion des Antreibens getrennt ausgeführt. Mit anderen Worten, es gibt separate Tragmittel und Treibmittel.

**Fig. 8** zeigt eine erste solche Ausführungsform. Die Kabine 12 und das Gegengewicht 15 sind mit Tragmitteln 33 in Form von Seilen (z.B. Stahlseile, Aramidseile), Flachriemen, Zahnriemen oder Ketten miteinander verbunden. Ein Umlenkpulley 31 ist am Schachtkopf vorgesehen und kann auf den Führungsschienen (nicht dargestellt) abgestützt sein. Der Antrieb 14 befindet sich am Schachtboden 32. Mittels Keilrippen-Riementreibmittel 13 bewegt der Antrieb 14 die Kabine 12. Das Keilrippen-Riementreibmittel 13 ist an einem Ende mit der unteren Seite des Gegengewichtes 15 verbunden. Die notwendige Spannkraft kann zum Beispiel mittels einer Druckfeder 34, oder durch ein entsprechendes Gegengewicht erzeugt werden.

Die in **Fig. 9** gezeigte Ausführungsform 30 entspricht im Wesentlichen der in Fig. 8 gezeigten Ausführungsform. Ein Unterschied besteht darin, dass der Antrieb 14 über eine Reduktion 35 verfügt. Damit kann ein kleinerer Antrieb 14 eingesetzt werden. Der Antrieb 14 kann über einen Keilriemen oder ähnliches mit der Reduktion 35 gekoppelt sein.

In den **Fig. 10A** und **10B** ist eine weitere Ausgestaltung der Erfindung gezeigt. Das Gegengewicht 15 ist 1:1 über ein Tragmittel 33 und mehrere Umlenkpulleys 31 mit der Aufzugkabine 12 verbunden. Die Tragmittel 33 können entweder nur links an der Aufzugkabine 12 (wie gezeigt) oder beidseitig der Aufzugkabine 12 (in gestrichelter Darstellung) befestigt sein. Diese Verbindungen erfüllen eine rein tragende Funktion. Der Antrieb 14 befindet sich oberhalb des Gegengewichtes 15 und wird von einem vorzugsweise an den Führungsschienen 18, 19 befestigten Support 37 getragen. Das Gegengewicht 15 gleicht 100% des Kabinengewichtes und einen Teil der Nutzlast aus. Ein Keilrippen-Riemen 13 ist oben am Gegengewicht 15 direkt befestigt (Umhängung 1:1), über das Antriebspulley 16.1 um 180 Grad umgelenkt und zu der sich am Schachtboden 32 befindenden Spannrolle 38 geführt. Die Spannrolle 38 lenkt den Keilrippen-Riemen 13 erneut um 180 Grad um, wonach dieser aufwärts zum unteren Ende des Gegengewichts 15 geführt und dort befestigt ist. Die Spannrolle 38 kann in einem Hebelwerk 39 eingebaut sein, das mittels Feder oder Gewichtskraft den Keilrippen-Riemen 13 spannt.

Man kann die Ausführungsform nach den **Fig. 10A** und **10B** abwandeln, indem man zum Beispiel den Keilrippen-Riemen 13 durch geeignete Anordnung von Pulleys so führt, dass er eine sogenannte 2:1 - Umhängung bildet, über welche der Antrieb 14 das Gegengewicht 15 antreibt (wie im Zusammenhang mit Fig. 1A beschrieben). Damit kann das erforderliche Maximaldrehmoment des Antriebes halbiert werden.

Eine weitere Ausführungsform ist in **Fig. 11** gezeigt. Der Antrieb 14 befindet sich bei dem gezeigten Beispiel zwischen der Aufzugkabine 12 und der Wand des Schachtes 11. Die Aufzugkabine 12 und das Gegengewicht 15 werden auf gemeinsamen Führungsschienen 18 geführt. Zu diesem Zweck weisen diese Schienen ein spezielles Profil auf. Es können entweder Antriebspulleys 16.1 auf beiden Seiten des Antriebs 14 oder nur auf einer Seite des Antriebs 14 vorgesehen werden. In Bild 12 ist eine 1:1 - Umhängung dargestellt. Eine Ausführung mit 2:1 - Umhängung ist möglich, wenn die Keilrippen-Riemen 13, wie beispielsweise in Fig. 1 dargestellt, unter der Aufzugkabine 12 hindurchgeführt und auf der anderen Kabinenseite im Schachtkopf fixiert werden.

Ein weiterer kompakter Antrieb 14 ist in **Fig. 12** gezeigt. Dieser Antrieb 14 zeichnet sich dadurch aus, dass er zwei Antriebspulleys 16.1 aufweist. Der Antrieb 14 umfasst weiterhin einen Motor 40, eine Bremse 41 und eine durchgehende Welle 45. Die beiden Antriebspulleys 16.1 sitzen je an einem Ende der Welle 45. Der Antrieb 14 ist besonders für den seitlich oberhalb der Kabine 12 liegenden Einbau ausgelegt.

In einer weiteren Ausführungsform weist der Keilrippen-Riemen Zähne auf, die hochverschleissfest ausgeführt sind.

Gemäss Erfindung ist der stationäre Antrieb entweder in einem Maschinenraum untergebracht, oder der Antrieb befindet sich im bzw. am Aufzugschacht.

## Patentansprüche

1. Aufzugssystem (**10**) mit einem Antrieb (**14**), der über ein Übertragungsmittel (**13, 33**) mit einer Aufzugkabine (**12**) und einem Gegengewicht **(15)** zusammenwirkt, um die Aufzugkabine **(12)** und das Gegengewicht **(15)** durch Übertragung einer Kraft zu bewegen,
**dadurch gekennzeichnet, dass**
das Übertragungsmittel **(13, 33)** als Keilrippen-Riemen (13) ausgeführt ist, bei dem der Rillenwinkel **(b)** zwischen 80 Grad und 100 Grad liegt.

2. Aufzugssystem **(10)** nach Anspruch 1, **dadurch gekennzeichnet, dass** der Antrieb **(14)** stationär ist.

3. Aufzugssystem **(10)** nach Anspruch 2, **dadurch gekennzeichnet, dass** der stationäre Antrieb **(14)** in oder an einem Aufzugschacht **(11),** oder in einem Maschinenraum montiert ist.

4. Aufzugssystem **(10)** nach einem oder mehreren der vorhergehenden Ansprüche, **dadurch gekennzeichnet, dass** der Keilrippen-Riemen **(13)** mindestens auf einer Seite mit mehreren parallel verlaufende Rillen (5) versehen ist.

5. Aufzugssystem **(10)** nach einem oder mehreren der vorhergehenden Ansprüche, **dadurch gekennzeichnet, dass** der Rillenwinkel **(b)** 90 Grad beträgt.

6. Aufzugssystem **(10)** nach einem oder mehreren der vorhergehenden Ansprüche, **dadurch gekennzeichnet, dass** der Keilrippen-Riemen **(13)** Querrillen **(3)** aufweist.

7. Aufzugsystem **(10)** nach einem oder mehreren der vorhergehenden Ansprüche, **dadurch gekennzeichnet, dass** der Keilrippen-Riemen **(13)** auf der Rückseite eine Führungsrippe **(2)** aufweist.

8. Aufzugsystem **(10)** nach einem oder mehreren der vorhergehenden Ansprüche, **dadurch gekennzeichnet, dass** ein oder mehrere getrennte Keilrippen-Riemen **(13)** als Übertragungsmittel vorgesehen sind.

9. Aufzugsystem (10) nach einem oder mehreren der vorhergehenden Ansprüche, **dadurch gekennzeichnet, dass** der Keilrippen-Riemen **(13)** als Tragmittel und Treibmittel dient.

10. Aufzugsystem **(10)** nach einem der Ansprüche 1 bis 8, **dadurch gekennzeichnet, dass** separate Tragmittel **(33)** vorhanden sind, um die Aufzugkabine **(12)** mit einem Gegengewicht **(15)** zu verbinden.

11. Aufzugssystem **(10)** nach einem oder mehreren der vorhergehenden Ansprüche, **dadurch gekennzeichnet, dass** der Antrieb **(14)** zum Antreiben des Übertragungsmittels (13) ein Antriebspulley **(16.1)** mit einen Durchmesser von 70 mm bis 100 mm aufweist.

12. Aufzugssystem **(10)** nach einem oder mehreren der vorhergehenden Ansprüche, **dadurch gekennzeichnet, dass** die die Tragmittel bildenden Keilrippenriemen Teil eines 2:1-Aufhängungssystems für die Aufzugskabine (12) und das Gegengewicht (15) sind (2:1-Einscherung).

13. Aufzugssystem **(10)** nach einem oder mehreren der vorhergehenden Ansprüche, **dadurch gekennzeichnet, dass** das Gegengewicht **(15)** sich auf einer Seite der Aufzugskabine **(12)** bewegt, der Antrieb **(14)** ausserhalb einer vertikalen Kabinenprojektion oberhalb der oberen Endlage des Gegengewichts **(15)** angeordnet ist, der Antrieb **(14)** ein Antriebspulley **(16.1),** das Gegengewicht ein Aufhängungspulley **(16.2)** und die Aufzugskabine **(12)** eine Unterflasche (17) mit mindestens zwei Umlenkpulleys **(16.3)** aufweisen, wobei ein Keilrippen-Riemen **(13)** mit seinem einen Ende im Bereich des Antriebs **(14)** fixiert und von dort aus abwärts zum Aufhängungspulley **(16.2)** des Gegengewichts geführt ist, dieses umschlingt, sich aufwärts zum Antriebspulley **(16.1)** erstreckt, letzteres um etwa 180° umschlingt, sich entlang der dem Gegengewicht zugewandten Seite der Aufzugskabine **(12)** abwärts zu einem ersten Umlenkpulley **(16.3)** der Unterflasche **(17)** der Aufzugskabine **(12)** erstreckt, dieses um 90° umschlingt, horizontal zum zweiten Umlenkpulley **(16.3)** geführt ist, dieses um 90° umschlingt und sich entlang der dem Gegengewicht abgewandten Seite der Aufzugskabine **(12)** zu einem Fixpunkt (8) erstreckt.

14. Aufzugssystem **(10)** nach Anspruch 13, **dadurch gekennzeichnet, dass** der Keilrippen-Riemen **(13),** das Antriebspulley, die Unterflasche **(17)** mit ihren Umlenkpulleys **(16.3)** wie auch das Aufhängungspulley **(16.2)** in einer gemeinsamen Ebene angeordnet sind, welche schräg (diagonal) zu den Seitenwänden der Aufzugskabine **(12)** verläuft.

15. Aufzugssystem **(10)** nach einem oder mehreren der Ansprüche 1 bis 11, **dadurch gekennzeichnet, dass** das Gegengewicht **(15)** sich auf einer Seite der Aufzugskabine **(12)** bewegt, der Antrieb **(14)** ausserhalb einer vertikalen Kabinenprojektion oberhalb der oberen Endlage des Gegengewichts **(15)** angeordnet ist und der Antriebsmotor ein Antriebspulley **(16.1)** aufweist, wobei ein erster Keilrippen-Riemen **(13.1)** mit seinem einen Ende am Gegengewicht **(15)** befestigt ist, von dort aus vertikal aufwärts zum Antriebspulley **(16.1)** verläuft, dieses um etwa 180° umschlingt und sich abwärts zu einem Fixpunkt an der dem Gegengewicht zugewandten Seite der Aufzugskabine erstreckt, ein zweiter Keilrippen-Riemen **(13.2)** am Gegengewicht **(15)** befestigt ist, von dort aus vertikal aufwärts zum Antriebspulley **(16.1)** verläuft, dieses um etwa 90° umschlingt, sich horizontal zu einem oberhalb der dem Gegengewicht abgewandten Seite der Aufzugskabine vorhandenen, fix installierten Umlenkpulley **(16.4)** erstreckt, dieses um etwa 90° umschlingt und sich abwärts zu einem Fixpunkt an der dem Gegengewicht **(15)** abgewandten Seite der Aufzugskabine **(12)** erstreckt.

16. Aufzugssystem **(10)** nach einem der Ansprüche 13 bis 15, **dadurch gekennzeichnet, dass** mindestens zwei Keilrippen-Riemen **(13)** in parallelen Ebenen angeordnet sind, wobei die Keilrippenriemen über Antriebspulleys **(16.1)** geführt sind, die auf nur einer Seite des Antriebs **(14)** angeordnet sind.

17. Aufzugssystem **(10)** nach einem der Ansprüche 13 bis 15, **dadurch gekennzeichnet, dass** der Antrieb **(14)** eine durchgehende Welle **(45)** enthält, die auf beiden Seiten des Antriebs je mindestens ein Antriebspulley **(16.1)** aufweist, wobei über jedes Antriebspulley (16.1) mindestens ein Keilrippen-Riemen **(13.1, 13.2)** des Aufzugssystems **(10)** läuft und diese Keilrippen-Riemen **(13.1, 13.2)** in untereinander parallelen Ebenen angeordnet sind.

18. Aufzugssystem (**10**) nach einem oder mehreren der vorhergehenden Ansprüche, **dadurch gekennzeichnet, dass** der Antrieb **(14)** auf Führungsschienen **(18, 19)** der Aufzugskabine **(12)** und/oder des Gegengewichts **(15)** abgestützt ist.

## Claims

1. Lift system (10) with a drive (14) which co-operates with a lift cage (12) and a counterweight (15) by way of a transmission means (13, 33) in order to move the lift cage (12) and the counterweight (15) by transmission of a force, **characterised in that** the transmission means (13, 33) is constructed as a wedge-ribbed belt (13), in which the groove angle (b) lies between 80 degrees and 100 degrees.

2. Lift system (10) according to claim 1, **characterised in that** the drive (14) is stationary.

3. Lift system (10) according to claim 1 or 2, **characterised in that** the stationary drive (14) is mounted in or at a lift shaft (11) or in an engine room.

4. Lift system (10) according to one or more of the preceding claims, **characterised in that** the wedge-ribbed belt (13) is provided on at least one side with a plurality of parallelly extending grooves (5).

5. Lift system (10) according to one or more of the preceding claims, **characterised in that** the groove angle (b) is 90 degrees.

6. Lift system (10) according to one or more of the preceding claims, **characterised in that** the wedge-ribbed belt (13) has transverse grooves (3).

7. Lift system (10) according to one or more of the preceding claims, **characterised in that** the wedge-ribbed belt (13) has a guide rib (2) on the rear side.

8. Lift system (10) according to one or more of the preceding claims, **characterised in that** one or more separate wedge-ribbed belts (13) are provided as transmission means.

9. Lift system (10) according to one or more of the preceding claims, **characterised in that** the wedge-ribbed belts (13) serve as support means and drive means.

10. Lift system (10) according to one of claims 1 to 9, **characterised in that** separate support means (13) are present in order to connect the lift cage (12) with a counterweight (15).

11. Lift system (10) according to one or more of the preceding claims, **characterised in that** the drive (14) for driving the transmission means (13) comprises a drive pulley (16.1) with a diameter of 70 millimetres to 100 millimetres.

12. Lift system (10) according to one or more of the preceding claims, **characterised in that** the wedge-ribbed belts forming the support means are part of a 2:1 suspension system for the lift cage (12) and the counterweight (15) (2:1 reeving).

13. Lift system (10) according to one or more of the preceding claims, **characterised in that** the counterweight (15) moves on one side of the lift cage (12), the drive (14) is arranged outside a vertical cage projection above the upper end position of the counterweight (15), the drive (14) has a drive pulley (16.1), the counterweight a suspension pulley (16.2) and the lift cage (2) a lower block (17) with at least two deflecting pulleys (16.3), wherein a wedge-ribbed belt (13) is fixed by one end thereof in the region of the drive (14) and guided from there downwardly to the suspension pulley (16.2) of the counterweight, loops around this, extends upwardly to the drive pulley (16.1), loops around the latter by approximately 180°, extends along the side, which faces the counterweight, of the lift cage (12) downwardly to a first deflecting pulley (16.3) of the lower block (17) of the lift cage (12), loops around this by 90°, is guided horizontally to the second deflecting pulley (16.3), loops around this by 90° and extends along the side of the lift cage (12) remote from the counterweight to a fixing point (8).

14. Lift system (10) according to claim 13, **characterised in that** the wedge-ribbed belt (13), the drive pulley, the lower block (17) together with its deflecting pulleys (16.3) and the suspension pulley (16.2) are arranged in a common plane extending obliquely (diagonally) relative to the side walls of the lift cage (12).

15. Lift system (10) according to one or more claims 1 to 11, **characterised in that** the counterweight (15) moves on one side of the lift cage (12), the drive (14) is arranged outside a vertical cage projection above the upper end position of the counterweight (15) and the drive motor has a drive pulley (16.1), wherein a first wedge-ribbed belt (13.1) is fastened by one end thereof to the counterweight (15), extends from there vertically upwards to the drive pulley (16.1), loops around this by approximately 180° and extends downwardly to a fixing point at the side of the lift cage facing the counterweight, a second wedge-ribbed belt (13.2) is fastened to the counterweight (15), runs from there vertically upwardly to the drive pulley (16.1), loops around this by approximately 90°, extends horizontally to a deflecting pulley (16.4), which is fixedly installed above the side of the lift cage remote from the counterweight, loops around this pulley by approximately 90° and extends downwardly to a fixing point at the side of the lift cage (12) remote from the counterweight (15).

16. Lift system (10) according to one of claims 13 to 15, **characterised in that** at least two wedge-ribbed belts (13) are arranged in parallel planes, wherein the wedge-ribbed belts are guided over drive pulleys (16.1) arranged only on one side of the drive (14).

17. Lift system (10) according to one of claims 13 to 15, **characterised in that** the drive (14) contains a continuous shaft (45) which has on either side of the drive at least one respective drive pulley (16.1), wherein at least one wedge-ribbed belt (13.1, 13.2) of the lift system (10) runs over each drive pulley (16.1) and these wedge-ribbed belts (13.1, 13.2) are arranged one below the other in parallel planes.

18. Lift system (10) according to one or more of the preceding claims, **characterised in that** the drive (14) is supported on guide rails (18, 19) of the lift cage (12) and/or the counterweight (15).

## Revendications

1. Système d'ascenseur (10) avec un entraînement (14) qui coopère avec une cabine d'ascenseur (12) et un contrepoids (15) par l'intermédiaire d'un moyen de transmission (13, 33) pour déplacer la cabine (12) et le contrepoids (15) grâce à la transmission d'une force,
**caractérisé en ce que** le moyen de transmission (13, 33) est conçu comme une courroie à nervures cunéiformes (13) pour laquelle l'angle de rainure (b) est situé entre 80 et 100 degrés.

2. Système d'ascenseur (10) selon la revendication 1, **caractérisé en ce que** l'entraînement (14) est stationnaire.

3. Système d'ascenseur (10) selon la revendication 2, **caractérisé en ce que** l'entraînement stationnaire (14) est monté dans ou sur une gaine d'ascenseur (11) ou dans une machinerie.

4. Système d'ascenseur (10) selon l'une au moins des revendications précédentes, **caractérisé en ce que** la courroie à nervures cunéiformes (13) est pourvue au moins sur un côté de plusieurs rainures parallèles (5).

5. Système d'ascenseur (10) selon l'une au moins des revendications précédentes, **caractérisé en ce que** l'angle de rainure (b) est de 90 degrés.

6. Système d'ascenseur (10) selon l'une au moins des revendications précédentes, **caractérisé en ce que** la courroie à nervures cunéiformes (13) présente des rainures transversales (3).

7. Système d'ascenseur (10) selon l'une au moins des revendications précédentes, **caractérisé en ce que** la courroie à nervures cunéiformes (13) présente sur le côté arrière une nervure de guidage (2).

8. Système d'ascenseur (10) selon l'une au moins des revendications précédentes, **caractérisé en ce qu'**il est prévu comme moyen de transmission une ou plusieurs courroies à nervures cunéiformes (13) séparées.

9. Système d'ascenseur (10) selon l'une au moins des revendications précédentes, **caractérisé en ce que** la courroie à nervures cunéiformes (13) sert de moyen porteur et de moyen d'entraînement.

10. Système d'ascenseur (10) selon l'une des revendications 1 à 8, **caractérisé en ce que** des moyens porteurs (33) séparés sont prévus pour relier la cabine d'ascenseur (12) à un contrepoids (15).

11. Système d'ascenseur (10) selon l'une au moins des revendications précédentes, **caractérisé en ce que** l'entraînement (14) comporte pour entraîner le moyen de transmission (13) une poulie motrice (16.1) d'un diamètre de 70 mm à 100 mm.

12. Système d'ascenseur (10) selon l'une au moins des revendications précédentes, **caractérisé en ce que** les courroies à nervures cunéiformes qui forment les moyens porteurs font partie d'un système de suspension 2:1 pour la cabine d'ascenseur (12) et le contrepoids (15) (passage sur poulie avec un rapport 2:1).

13. Système d'ascenseur (10) selon l'une au moins des revendications précédentes, **caractérisé en ce que** le contrepoids (15) se déplace sur un côté de la cabine d'ascenseur (12), l'entraînement (14) est disposé en dehors d'une projection verticale de la cabine, au-dessus de la position de fin de course du contrepoids (15), l'entraînement (14) comporte une poulie motrice (16.1), le contrepoids une poulie de suspension (16.2) et la cabine (12) une moufle inférieure (17) avec au moins deux poulies de renvoi (16.3), étant précisé qu'une courroie à nervures cunéiformes (13) est fixée avec une extrémité dans la zone de l'entraînement (14) et, de là, descend jusqu'à la poulie de suspension (16.2) du contrepoids, passe sur celle-ci, remonte jusqu'à la poulie motrice (16.1), passe sur celle-ci à environ 180°, redescend le long du côté de la cabine (12) tourné vers le contrepoids jusqu'à une première poulie de renvoi (16.3) de la moufle inférieure (17) de la cabine (12), passe sur celle-ci à 90°, est guidée à l'horizontale jusqu'à la seconde poulie de renvoi (16.3), passe sur celle-ci à 90° et s'étend le long du côté de la cabine (12) opposé au contrepoids jusqu'à un point fixe (8).

14. Système d'ascenseur (10) selon la revendication 13, **caractérisé en ce que** la courroie à nervures cunéiformes (13), la poulie motrice, la moufle inférieure (17) avec ses poulies de renvoi (16.3), et la poulie de suspension (16.2) sont disposées dans un plan commun qui est incliné (en diagonale) par rapport aux parois latérales de la cabine d'ascenseur (12).

15. Système d'ascenseur (10) selon l'une au moins des revendications 1 à 11, **caractérisé en ce que** le contrepoids (15) se déplace sur un côté de la cabine d'ascenseur (12), l'entraînement (14) est disposé en dehors d'une projection verticale de la cabine, au-dessus de la position de fin de course supérieure du contrepoids (15), et le moteur d'entraînement comporte une poulie motrice (16.1), étant précisé qu'une première courroie à nervures cunéiformes (13.1) est fixée avec une extrémité au contrepoids (15) et, de là, monte à la verticale jusqu'à la poulie motrice (16.1), passe sur celle-ci à environ 180° et redescend jusqu'à un point fixe sur le côté de la cabine d'ascenseur tourné vers le contrepoids, tandis qu'une seconde courroie à nervures cunéiformes (13.2) est fixée au contrepoids (15) et, de là, monte à la verticale jusqu'à la poulie motrice (16.1), passe sur celle-ci à 90°, s'étend à l'horizontale jusqu'à une poulie de renvoi (16.4) qui est installée de manière fixe au-dessus du côté de la cabine opposé au contrepoids, passe sur cette poulie à environ 90° et redescend jusqu'à un point fixe sur le côté de la cabine (12) opposé au contrepoids (15).

16. Système d'ascenseur (10) selon l'une des revendications 13 à 15, **caractérisé en ce qu'**au moins deux courroies à nervures cunéiformes (13) sont disposées dans des plans parallèles, lesdites courroies étant guidées par l'intermédiaire de poulies motrices (16.1) qui sont disposées sur un seul côté de l'entraînement (14).

17. Système d'ascenseur (10) selon l'une des revendications 13 à 15, **caractérisé en ce que** l'entraînement (14) contient un arbre continu (45) qui présente de chaque côté de l'entraînement au moins une poulie motrice (16.1), étant précisé qu'au moins une courroie à nervures cunéiformes (13.1, 13.2) du système d'ascenseur (10) passe sur chaque poulie motrice (16.1) et que ces courroies (13.1, 13.2) sont disposées dans des plans parallèles situés l'un au-dessous de l'autre.

18. Système d'ascenseur (10) selon l'une au moins des revendications précédentes, **caractérisé en ce que** l'entraînement (14) est en appui sur des rails de guidage (18, 19) de la cabine d'ascenseur (12) et/ou du contrepoids (15).
